# EUROPÄISCHE PATENTSCHRIFT

(11) **EP 0 175 816 B1**
(45) Veröffentlichungstag und Bekanntmachung des Hinweises auf die Patenterteilung: **05.10.1988**
(21) Anmeldenummer: 84115415.6
(22) Anmeldetag: 14.12.1984
(51) Int. Cl.: A47D 7/00

(54) **Zusammenlegbares Kinderbett**
Collapsible cot for children
Lit d'enfant pliable

(30) Priorität: 27.09.1984 DE 3435529
(43) Veröffentlichungstag der Anmeldung: 02.04.1986
(73) Patentinhaber: Exquisit Kurt Götz, D-8700 Würzburg (DE)
(72) Erfinder: Beger, Udo, D-8300 Landshut (DE)
(74) Vertreter: Grünecker, Kinkeldey, Stockmair & Schwanhäusser Anwaltssozietät

(56) Entgegenhaltungen:
- DE-A- 2 844 573
- FR-A- 2 327 708
- US-A- 4 455 697

## Beschreibung

Die vorliegende Erfindung betrifft ein zusammenlegbares Kinderbett mit je einem etwa waagerechten, faltbaren oberen und unteren Rahmen, welche über in der Länge veränderbare Diagonalstreben verbunden sind, wobei die Diagonalstreben in zusammengelegtem Zustand des Kinderbettes im wesentlichen parallel zueinander und verkürzt und im Gebrauchszustand des Kinderbettes schräg vom mittleren Bereich des oberen Rahmens zum äusseren Bereich des unteren Rahmens angeordnet und zur vollen Länge ausgezogen sind.

Derartige Kinderbetten sind bereits aus der Praxis bekannt. Diese Kinderbetten sollen leicht zusammenlegbar sein und durch die verschiebbaren Diagonalstreben in zusammengelegtem Zustand nur einen geringen Platz einnehmen, so dass sie einfach im Kofferraum eines PKWs unterzubringen sind. Die Diagonalstreben sind bei diesen Kinderbetten teleskopartig ineinanderschiebbar. Nachteilig an diesen Kinderbetten ist, dass die Diagonalstreben beim Ineinanderschieben verkanten oder verklemmen. Wird dann mit Gewalt versucht die Diagonalstreben ineinander zuschieben, so kann es vorkommen, dass sie dabei leicht verbiegen. Dann ist ein Zusammenschieben der Diagonalstreben aber nicht mehr möglich, so dass auch das kompakte Zusammenlegen des Kinderbettes nicht mehr erreicht werden kann. Ausserdem muss stets eine der Streben überdimensioniert sein, damit die andere Strebe hineingeschoben werden kann.

Demgegenüber liegt der Erfindung die Aufgabe zugrunde, ein zusammenlegbares Kinderbett der genannten Gattung zu schaffen, welches einfach und sicher zu handhaben ist und insbesondere das einfache Zusammenschieben der Diagonalstreben gewährleistet.

Diese Aufgabe wird erfindungsgemäss dadurch gelöst, dass jede Diagonalstrebe jeweils aus im Abstand parallel zueinander angeordneten oberen und unteren Streben zusammengesetzt ist, welche an deren Verbindungsstellen an den Streben angebrachte Gleitführungen aufweisen, in denen die Streben gegeneinander verschiebbar gelagert und im ausgezogenen Zustand gegen Verschiebung sicherbar sind.

Das hat den Vorteil, dass nunmehr die Streben nebeneinander verschoben werden, wobei sie jeweils an zwei Stellen geführt werden. Dadurch lassen sich selbst verborgene Streben noch zusammenschieben, obwohl gerade die Gefahr des Verbiegens durch diese Art der Verschiebbarkeit der Diagonalstreben verhindert wird, da selbst im ausgezogenen Zustand der Diagonalstreben eine Verkantung oder Verklemmung derselben ausgeschlossen ist. Es ist ausserdem möglich, die obere und die untere Strebe gleich zu dimensionieren.

Dadurch dass je eine Gleitführung an einer der oberen und eine Gleitführung an einer der zugehörigen unteren Streben derart befestigt ist, dass die Gleitführungen im Gebrauchszustand des Kinderbettes benachbart und im zusammengelegten Zustand entfernt voneinander angeordnet sind, wird das Zusammenschieben der Diagonalstreben noch weiter vereinfacht, da sich beim Zusammenschieben die beiden Führungsstellen voneinander entfernen, so dass die Hebelarme, mit denen Biegemomente auf die Diagonalstreben aufgebracht werden können, immer kleiner werden.

Es ist günstig, dass an je einer der Gleitführungen ein verschwenkbarer Riegel und an der zugehörigen geführten Strebe ein dem Riegel entsprechender Stift angeordnet ist. Dadurch können die Diagonalstreben auf einfache Weise im ausgezogenen Zustand gegen Verschiebung gesichert werden.

Dabei ist es besonders günstig, dass der Riegel hängend an der an der unteren Strebe angebrachten Gleitführung und der Stift an der oberen Strebe unterhalb des Riegels angeordnet ist. Denn dadurch sorgt die Schwerkraft dafür, dass sich der Riegel beim Auseinanderziehen der Diagonalstreben immer mit seiner dem Stift zugeordneten Seite an dem Stift anliegt.

Dadurch, dass in zusammengelegtem Zustand des Kinderbettes die oberen Streben eingerahmt von den unteren Streben im mittleren Bereich des Kinderbettes angeordent sind, wird einerseits ermöglichen, dass die oberen Streben eng benachbart an dem oberen Rahmen angelegt werden können, wodurch ein sehr kompaktes Zusammenlegen des Kinderbettes möglich wird. Andererseits führt diese Massnahme auch dazu, dass auf den hängend angeordneten Riegel stets ein Schliessmoment wirkt, wodurch die Verriegelung der Diagonalstreben im ausgezogenen Zustand nahezu automatisch erfolgt.

Es ist günstig, dass der Riegel sichelförmig ausgebildet ist und an der konvexen Seite eine schräg nach oben gerichtete Ausnehmung für den Stift ausweist. Dabei kommt der mondsichelförmigen Gestalt des Riegels eine Mehrfachfunktion zu. Einerseits wird dadurch das oben erwähnte Schliessmoment noch erhöht, andererseits dient die konvexe Seite als Führung für den Stift beim Auseinanderziehen der Diagonalstreben bis zu ihrer vollen Läge, so dass trotz der Vergrösserung des Schliessmomentes immer noch gewährleistet ist, dass der Riegel mit der vorgesehenen Seite an dem Stift anliegt. Weiterhin ist die mondsichelförmige Gestalt des Riegels beim Entriegeln der Diagonalstreben von Vorteil, da der Riegel auch dann noch mit den Fingern gut greifbar ist, wenn nur ein geringer Abstand zu den Streben vorhanden ist. Die schräg nach oben gerichtete Ausnehmung bewirkt, dass der Stift allein schon durch das Eigengewicht des Kinderbettes immer in der verriegelten Stellung verbleibt, wodurch eine unbeabsichtigte Entriegelung vermieden wird.

Im folgenden wird ein Ausführungsbeispiel der Erfindung anhand von Zeichnungen näher erläutert. Es zeigen:
Fig. 1 eine perspektivische Ansicht eines erfindungsgemässen Kinderbetts im Gebrauchszustand,
Fig. 2 eine perspektivische Ansicht des Kinderbetts im zusammengelegten Zustand,
Fig. 3 eine Teilansicht der Diagonalstrebe im Gebrauchszustand des Kinderbettes, wie es in Fig. 1 gezeigt ist, und
Fig. 4 eine Teilansicht der Diagonalstrebe, wie sie in Fig. 2 gezeigt ist und
Fig. 5 einen Schnitt durch die Diagonalstrebe entlang der Linie V-V aus Fig. 4.

Wie am besten aus Fig. 1 ersichtlich, umfasst das zusammenlegbare Kinderbett 1 einen oberen Rahmen 2 und einen unteren Rahmen 3, welche durch zwei Diagonalstreben 4 und 5 miteinander gelenkig verbunden sind.

Die Rahmen 2 und 3 sind in dem in Fig. 1 gezeigten Gebrauchszustand des Kinderbettes waagerecht ausgebildet. Bei dem hier gezeigten Kinderbett 1 bestehen die Rahmen 2 und 3 aus rechteckförmig gebogenen Rundrohren, die an den Längsseiten der Rahmen über Scharniere 6 nach unten schwenkbar miteinander verbunden sind.

Die Diagonalstreben 4 und 5 sind an den Scharnieren 6 des oberen Rahmens 2 angelenkt und erstrecken sich abwärts schräg nach aussen, wo sie dann mittels Schwenkzapfen 7 mit dem unteren Rahmen 3 verbunden sind. Die Diagonalstreben 5 und 6 umfassen jeweils eine obere Strebe 8 und eine untere Strebe 9.

Die Streben 8 und 9 sind ebenfalls aus Rundrohr hergestellt und die untere Strebe 9 ist u-förmig gebogen, so dass der Steg des U's als Standstütze 10 für das Kinderbett 1 dient. Die freien Ende der unteren Strebe 9 sind jeweils mittels Gleitführungen 11 und 12 mit den oberen Streben 8 verschiebbar verbunden.

Wie besser noch aus Fig. 2 zu sehen ist, sind die oberen Streben 8 einander zugewandt, während die unteren Streben 9 zur Aussenseite des Kinderbettes 1 gewandt sind.

Fig 3 zeigt, dass eine der Gleitführungen 11 mittels eines Nietes 13 am oberen Ende der unteren Strebe 9 befestigt ist. In gleicher Weise ist die Gleitführung 12 an dem unteren Ende der oberen Strebe 8 angebracht.

Auf der von dem Kinderbett 1 abgewandten Seite der Gleitführung 11 ist ein um einen Zapfen 14 schwenkbarer, mondsichelförmiger Riegel 15 angebracht. Der Zapfen 14 befindet sich über der Führungsbohrung 16 der Gleitführung 11. Auf der konvexen Seite 17 des Riegels 15 ist eine leicht schräg nach oben ausgerichtete Ausnehmung 18 vorgesehen.

In einem Abstand zur Gleitführung 12, der in etwa der Länge des Riegels 15 von seiner Ausnehmung 18 bis zu seinem freien Ende entspricht, ist auf der oberen Strebe 8 ein Stift 19 angeordnet. Der Stift 19 durchdringt, wie in Fig. 5 gezeigt, vollständig die obere Strebe 8 und ist fest mit dieser verbunden. Die Ausnehmung 18 ist in ihrer Grösse dem Stift 19 angepasst.

Nachfolgend wird die Handhabung des Kinderbettes 1 und die Wirkungsweise der Erfindung näher erläutert. Zunächst befindet sich das Kinderbett 1 in dem zusammengelegten, in Fig. 2 dargestellten Zustand. Die Diagonalstreben 4 und 5 sind nun derart zusammengeschoben, dass die beiden Gleitführungen 11 und 12 voneinander entfernt liegen. Durch das Hochklappen des nun noch nach unten weisenden oberen Rahmens 2 werden zunächst die Diagonalstreben 4 und 5 schräg gestellt, wonach sie sich beim weiteren Hochklappen des oberen Rahmens 2 verlängern. Dabei bewegen sich die an den Streben 8 und 9 befestigten Gleitführungen 11 und 12 aufeinander zu. Gleichzeitig nähert sich damit auch der Riegel 15 dem Stift 19. Durch die mondsichelförmige Gestalt des Riegels 15 ist gewährleistet, dass beim weiteren Auseinanderziehen der Diagonalstreben 4 und 5 immer die konvexe Seite 17 des Riegels 15 auf den Stift 19 auftrifft. Dadurch befindet sich der Stift 19 immer an der die Ausnehmung 18 aufweisenden Seite. Werden die Diagonalstreben 4 und 5 noch weiter auseinandergezogen so wird der Riegel 15 durch den Stift 19 nach aussen geschwenkt, bis die Ausnehmung 18 um den Stift 19 herumgreift. Das Eingreifen des Stiftes 19 in die Ausnehmung 18 erfolgt automatisch und wird dadurch unterstützt, dass die mondsichelförmige Gestalt des Riegels 15 stets ein erhöhtes Schliessmoment bewirkt.

Nachdem der Stift 19 in die Ausnehmung 18 eingerastet ist, befindet sich das Kinderbett 1 in der in Fig. 1 gezeigten Gebrauchsstellung. Durch das Gewicht des oberen Rahmens und durch die Spannung der in diesem Ausführungsbeispiel nicht dargestellten Stoffseiten des Kinderbettes 1 wird der Stift 19 sicher in die Ausnehmung 18 hineingedrückt. Um nun das Kinderbett 1 aus der Gebrauchsstellung wieder in den zusammengelegten Zustand zu überführen werden zunächst die mondsichelförmigen Riegel 15 nach aussen geschwenkt, so dass die Stift 19 nicht mehr mit den Ausnehmungen 18 in Eingriff sind. Die Spannung des nicht dargestellten Stoffs für die Seiten des Kinderbettes bewirkt, dass die Stifte 19 nicht wieder in die Ausnehmungen 18 der Riegel 15 zurückfallen, sondern an der konvexen Seite 17 der Riegel 15 anliegen. Durch Hochklappen des mittleren Bereichs des unteren Rahmens und durch Herunterklappen des oberen Rahmens 2 werden die Diagonalstreben 4 und 5 wieder parallel zueinander ausgerichtet. Drückt man nun von oben die oberen Streben nach unten, so schieben sich die Diagonalstreben 4 und 5 zusammen, wonach sich das Kinderbett 1 in dem in Fig. 2 gezeigten zusammengelegten Zustand befindet.

Die Gleitführungen bestehen in den hier dargestellten Ausführungsbeispiel aus Kunststoff, wodurch auf die Schmierung der Gleitführungen verzichtet werden kann und eine verklemmungsfreie Führung gewährleistet ist.

Das Kinderbett kann auch als ein zusammenlegbarer Laufstall oder dergleichen verwendet werden.

## Patentansprüche

1. Zusammenlegbares Kinderbett (1), mit je einem etwa waagerechten, faltbaren oberen und unteren Rahmen (2, 3), welche über in der Länge veränderbare Diagonalstreben (4, 5) verbunden sind, wobei die Diagonalstreben (4, 5) in zusammengelegtem Zustand des Kinderbettes (1) im wesentlichen parallel zueinander und verkürzt sind und im Gebrauchszustand des Kinderbetts (1) schräg vom mittleren Bereich des oberen Rahmens (2) zum äusseren Bereich des unteren Rahmens (3) angeordnet und zur vollen Länge ausgezogen sind, dadurch gekennzeichnet, dass jede Diagonalstrebe (4, 5) jeweils aus im Abstand parallel zueinander angeordneten oberen und unteren Streben (8, 9) zusammengesetzt ist, welche an deren Verbindungsstellen an den Streben (8, 9) angebrachte Gleitführungen (11, 12) aufweisen, in denen die Streben (8, 9) gegeneinander verschiebbar gelagert und in ausgezogenem Zustand gegen Verschiebung sicherbar sind.

2. Kinderbett nach Anspruch 1, dadurch gekennzeichnet, dass je eine Gleitführung (12) an einer der oberen Streben (8) und je eine Gleitführung (11) an einer der zugehörigen unteren Streben (9) derart befestigt ist, dass die Gleitführungen (11, 12) im Gebrauchszustand des Kinderbettes (1) benachbart und im zusammengelegten Zustand entfernt voneinander angeordnet sind.

3. Kinderbett nach Anspruch 1 oder 2, dadurch gekennzeichnet, dass an je einer der Gleitführungen (11) ein verschwenkbarer Riegel (15) und an der zugehörigen geführten Strebe (8) ein dem Riegel (15) entsprechender Stift (19) angeordnet ist.

4. Kinderbett nach Anspruch 3, dadurch gekennzeichnet, dass der Riegel (15) hängend an der an der unteren Streben (9) angebrachten Gleitführung (11) und der Stift (19) an der oberen Strebe (8) unterhalb des Riegels (15) angeordnet sind.

5. Kinderbett nach mindestens einem der Ansprüche 1 bis 4, dadurch gekennzeichnet, dass im zusammengelegten Zustand des Kinderbettes die oberen Streben (8) eingerahmt von den unteren Streben im mittleren Bereich des Kinderbettes (1 ) angeordnet sind.

6. Kinderbett nach mindestens einem der Ansprüche 3 bis 5, dadurch gekennzeichnet, dass der Riegel (15) sichelförmig ausgebildet ist und an der konvexen Seite (17) eine schräg nach oben gerichtete Ausnehmung (18) für den Stift (19) aufweist.

## Revendications

1. Lit d'enfant pliant (1 ) constitué par un cadre pliable supérieur (2) approximativement horizontal et un cadre pliable inférieur (3) approximativement horizontal, reliés par des montants diagonaux (4, 5) à longueur réglable tels que, lorsque le lit d'enfant (1 ) est plié, les montants diagonaux (4) et (5) sont parallèles les uns aux autres et raccourcis, et lorsque le lit d'enfant (1 ) est en position d'utilisation, ils s'étendent obliquement entre une zone médiane du cadre supérieur (2) et une zone d'extrémité du cadre inférieur (3) et tirés à leur longueur maximale, caractérisée par le fait que chaque montant diagonal (4, 5) est constitué respectivement par un montant supérieur (8) et un montant inférieur (9) parallèles l'un à l'autre, et comportant aux points de connexion de dispositifs de guidage (11,12) disposés sur les montants (8, 9), dans lesquels lesdits montants (8, 9) peuvent être déplacés l'un par rapport à l'autre, et être protégés contre tout déplacement relatif lorsqu'ils sont en position tirée.

2. Lit d'enfant selon la revendication 1, caractérisée par le fait qu'un dispositif de guidage (12) est fixé sur l'un des montants supérieurs (8) et un autre dispositif de guidage (11 ) sur l'un des montants inférieurs (9) correspondant, et que les dispositifs de guidage (11, 12) se trouvent à proximité l'un de l'autre quand le lit d'enfant (1) est dans la position d'utilisation, tandis qu'ils sont éloignés quand le lit est dans la position pliée.

3. Lit d'enfant selon le revendication 1 ou 2, caractérisé par le fait que l'un des dispositifs de guidage (11 ) est équipé d'un verrou (15) et le montant correspondant (8) d'une broche (19) associé au verrou (15).

4. Lit d'enfants selon la revendication 3, caractérisé par le fait que le de verrou (15) est disposé suspendu sur le dispositif de guidage (11 ) fixé sur le montant inférieur (9) et la broche (19) sur le montant supérieur (8) en-dessous du verrou (15).

5. Lit d'enfant selon l'une au moins des revendications 1 à 4, caractérisé par le fait que, dans la position pliée du lit d'enfant les montants supérieurs (8) sont encadrés par les montants inférieurs dans la zone médiane du lit d'enfant (1).

6. Lit d'enfant selon l'une au moins des revendications 3 à 5, caractérisé par le fait que le verrou (15) est en forme de croissant, et présente sur son côté convexe (17) une encoche oblique (18) orientée vers le haut et destinée à recevoir la broche (19).

## Claims

1. A folding cot (1) comprising a top frame (2) and a bottom frame (3) each substantially horizontal and foldable and interconnected by way of variable-length diagonal struts (4, 5), the same extending in foreshortened from and substantially parallel to one another when the cot (1) is in the folded state and, with the cot (1) in the operative state, being drawn out diagonally from the central zone of the top frame (2) towards the outer zone of the bottem frame (3) to their full length, characterised in that each strut (4, 5) is combined from parallel spaced-apart top and bottem struts (8, 9) having at their connections sliding guides (11, 12) which are disposed on the struts (8, 9) and in which the same are mounted for movement relatively to one another and when in the extended state can be secured against movement.

2. A cot according to claim 1, characterised in that one sliding guide (12) is so secured to one of the top struts (8) and one sliding (11) is so secured to one of the associated bottom struts (9) that the sliding guides (11, 12) are adjacent one another with the cot (1) in its operative state and are remote from one another when the cot (1) is in its folded state.

3. A cot according to claim 1 or 2, characterised in that a pivoted catch (15) is diposed on each of the sliding guides (11) and a pin (19) corresponding to the catch (15) is disposed on the associated guided strut (8).

4. A cot according to claim 3, characterised in that the catch (15) is suspended on the guide (11) disposed on the bottom strut (9) and the pin (19) is disposed on the top strut (8) below the catch (15).

5. A cot according to at least one of claims 1-4, characterised in that with the cot folded the top struts (8) are disposed, framed by the bottom struts, in the central zone of the cot (1).

6. A cot according to at least one of claims 3-5, characterised in that the catch (15) is sickle- shaped and is formed on its convex side (17) weith an upwardly inclined recess (18) for the pin (19).
